# EUROPÄISCHE PATENTSCHRIFT

(11) **EP 0 545 187 B1**
(45) Veröffentlichungstag und Bekanntmachung des Hinweises auf die Patenterteilung: **24.01.1996**
(21) Anmeldenummer: 92119874.3
(22) Anmeldetag: 23.11.1992
(51) Int. Cl.: F01C 1/02

(54) **Verdrängermaschine nach dem Spiralprinzip**
Scroll type fluid displacement machine
Machine de déplacement de fluide de type à spirale

(30) Priorität: 05.12.1991 CH 3582/91
(43) Veröffentlichungstag der Anmeldung: 09.06.1993
(73) Patentinhaber: AGINFOR AG für industrielle Forschung, CH-5430 Wettingen (CH)
(72) Erfinder: Jetzer, Gregor, CH-5415 Nussbaumen (CH); Kolb, Roland, CH-8105 Regensdorf (CH)
(74) Vertreter: Klein, Ernest

(56) Entgegenhaltungen:
- EP-A- 0 354 342
- DE-A- 3 320 086
- DE-A- 3 712 755
- FR-A- 1 532 605
- US-A- 3 429 625
- PATENT ABSTRACTS OF JAPAN vol. 7, no. 159 (M-228)(1304) 13. Juli 1983 & JP-A-58 65 986 (HITACHI SEISAKUSHO K.K.) 19. April 1983

## Beschreibung

Die Erfindung betrifft eine Verdrängermaschine für kompressible Medien mit wenigstens einem in einem feststehenden Gehäuse angeordneten, nach Art eines spiralförmig verlaufenden Schlitzes ausgebildeten Förderraum und mit einem jedem Förderraum zugeordneten, ebenfalls spiralförmig ausgebildeten Verdrängerkörper, der auf einem gegenüber dem Gehäuse exzentrisch antreibbaren scheibenförmigen Läufer derart gehalten ist, dass während des Betriebes jeder seiner Punkte eine von den Umfangswänden der Verdrängerkammer begrenzte Kreisbewegung ausführt, wobei zur Führung des Läufers gegenüber dem Gehäuse eine gegenüber einer ersten Exzenteranordnung mit Abstand angeordnete zweite Exzenteranordnung vorgesehen ist, deren in dem Gehäuse gelagerte Führungswelle mit der Antriebswelle der ersten Exzenteranordnung über ein Getriebe zwangsschlüssig verbunden ist, und wobei das Führungslager des Exzenterbolzens der zweiten Exzenteranordnung über eine Längsbohrung in der Führungswelle mit Schmieröl versorgt ist.

### Stand der Technik

Verdrängermaschinen der Spiralbauart sind beispielsweise durch die DE-C-26 03 462 bekannt. Ein nach diesem Prinzip aufgebauter Verdichter zeichnet sich durch eine nahezu pulsationsfreie Förderung des beispielsweise aus Luft oder einem Luft-Kraftstoff-Gemisch bestehenden gasförmigen Arbeitsmittels aus und könnte daher unter anderem auch für Aufladezwecke von Brennkraftmaschinen mit Vorteil herangezogen werden. Während des Betriebes eines solchen Kompressors werden entlang der Verdrängerkammer zwischen dem spiralförmig ausgebildeten Verdrängerkörper und den beiden Umfangswänden der Verdrängerkammer mehrere, etwa sichelförmige Arbeitsräume eingeschlossen, die sich von dem Einlass durch die Verdrängerkammer hindurch zum Auslass hin bewegen, wobei ihr Volumen ständig verringert und der Druck des Arbeitsmittels dementsprechend erhöht wird.

Eine Maschine der eingangs genannten Art ist bekannt aus der EP-A-0 354 342. Dadurch, dass zwei mit Abstand voneinander angeordnete Exzenteranordnungen vorgesehen sind, von denen eine über eine Antriebswelle antreibbar ist, ergibt sich eine statisch bestimmte Lagerung, die zudem bis auf die oberen und unteren Totpunkte der Läuferstellung eine zwangsweise Führung des Läufers sicherstellt. Um nun auch in den Totpunktlagen des Läufers eine eindeutige Führung des Läufers zu erreichen, ist eine in dem Gehäuse gelagerte Führungswelle der zweiten Exzenteranordnung mit der Antriebswelle über ein Getriebe zwangsschlüssig verbunden, wobei das Getriebe beispielsweise durch einen Zahnriemenantrieb gebildet ist. Die Führungswelle ist im Gehäuse mittels Gleitlager gelagert. Dies hat den Vorteil, dass durch die mögliche Wahl eines grösseren Radialspiels im Vergleich zum Radialspiel von Wälzlagern unter Umständen auf das bisherige Mittel zur nachgiebigen Aufnahme von allfälligen Längendifferenzen verzichtet werden kann. Die Führungswelle ist hohl ausgebildet und der hohle Innenraum steht über eine Längsbohrung im Exzenterbolzen der Führungswelle mit dem Schmierraum des Führungslagers in Verbindung. Dadurch besteht die Möglichkeit, auf die bisher übliche Wälzlagerung mit Dauerfettschmierung des Führungslagers zu verzichten und auch dort ein kostengünstiges Gleitlager vorzusehen. Denn die Ausführung mit Wälzlagerung und Dauerfettschmierung ist zum einen kostspielig und zum andern in der Lebensdauer beschränkt, da das Fett infolge der orbitierenden Bewegung des zu schmierenden Teiles rascher austrocknet und damit seine Schmierfähigkeit verliert als bei rein rotierender Bewegung.

Ferner zeigt die DE-A-37 12 555 ein extrem hochbelastetes Lager eines Exzenterbolzens einer Verdrängermaschine. Dieses Lager ist als Gleitlager ausgebildet, das an seinen beiden axialen Enden mit durchströmten Ölräumen versehen ist.

### Darstellung der Erfindung

Der Erfindung liegt demnach die Aufgabe zugrunde, das Lagerkonzept im Führungsteil einer Verdrängungsmaschine der eingangs genannten Art hinsichtlich einer Kostenoptimierung zu vereinfachen.

Die Aufgabe wird durch die Merkmale des Anspruchs 1 gelöst.

Neben dem grundsätzlichen Vorteil der erhöhten Betriebssicherheit und Lebensdauer einer Ölschmierung zeichnet sich diese Massnahme durch äusserste Einfachheit bezüglich der Anzahl der zu verwendenden Elemente und bezüglich der Fertigung aus.

Der Kanal kann als Vertiefung im Exzenterbolzen der Führungswelle ausgebildet sein. Wenn er als Vertiefung im Führungslager des Verdrängerkörpers ausgebildet ist, so hat dies den Vorteil, dass - sofern der Verdränger im Druckgussverfahren hergestellt ist - die Vertiefung schon im Rohteil angebracht werden kann und nach der zylindrischen Bearbeitung der Lageraufnahme erhalten bleibt.

### Kurze Beschreibung der Zeichnung

In der Zeichnung ist ein Ausführungsbeispiel der Erfindung schematisch dargestellt.

Es zeigen:
- Fig. 1: eine Vorderansicht des Läufers;
- Fig. 2: einen Längsschnitt durch die Verdrängermaschine;
- Fig. 3: einen Teilängsschnitt durch das Führungsexzenterlager.

### Weg zur Ausführung der Erfindung

Zwecks Erläuterung der Funktionsweise des Verdichters, welche nicht Gegenstand der Erfindung ist, wird auf die bereits genannte DE-C3-2 603 462 verwiesen. Nachstehend wird nur der für das Verständnis notwendige Maschinenaufbau und Prozessablauf kurz beschrieben.

Mit 1 ist der Läufer der Maschine insgesamt bezeichnet. An beiden Seiten der Scheibe 2 sind je zwei, um 180° zueinander. versetzte, spiralförmig verlaufende Verdrängerköper angeordnet. Es handelt sich um Leisten 3a, 3b, die senkrecht auf der Scheibe 2 gehalten sind. Die Spiralen selbst sind im gezeigten Beispiel aus mehreren, aneinander anschliessenden Kreisbögen gebildet. Mit 4 ist die Nabe bezeichnet, über welche die Scheibe 2 mit einem Wälzlager 22 auf einer Exzenterscheibe 23 sitzt (Fig. 2). Diese Scheibe ist ihrerseits Teil der Hauptwelle 24.

Mit 5 ist ein radial ausserhalb der Leisten 3a, 3b angeordnetes Auge bezeichnet für die Aufnahme eines Führungslagers 25, welches auf einem Exzenterbolzen 26 aufgezogen ist. Dieser ist seinerseits Teil einer Führungswelle 27. Am Spiralende sind in der Scheibe vier Durchtrittsfenster 6, 6' vorgesehen, damit das Medium von einer Scheibenseite zur andern gelangen kann, um in einem nur einseitig angeordneten zentralen Auslass 13 (Fig. 2) abgezogen zu werden.

Das Führungsauge 5 der Führungsexzenteranordnung ist mit dem Läufer über eine bügelförmige 21 Rippe verbunden. Das Führungsauge liegt in der tangentialen Verlängerung des einlassseitigen Endes der spiralförmigen Leiste 3a. Mit dieser Anordnung wird eine hohe Steifigkeit in tangentialer Richtung und eine hohe Elastizität in radialer Richtung erreicht. Ausserdem dient dieses Konzept zur Aufnahme von allfälligen zwischen den zwei Angriffspunkten Führungsauge 5 und Nabe 4 auftretenden Längenänderungen und bewirkt einen selbsttätigen Ausgleich.

Das Gehäuse ist aus zwei Hälften 7a, 7b zusammengesetzt (Fig. 2), welche über Verschraubungen in Befestigungsaugen 8 miteinander verbundenen sind. lla und llb bezeichnen die zwei jeweils um 180° gegeneinander versetzten Förderräume, die nach Art eines spiralförmigen Schlitzes in die beiden Gehäusehälften eingearbeitet sind. Sie verlaufen von je einem am äusseren Umfang der Spirale im Gehäuse angeordneten Einlass 12a, 12b zu einem im Gehäuseinneren vorgesehenen, beiden Förderräumen gemeinsamen Auslass 13. Sie weisen im wesentlichen parallele, in gleichbleibendem Abstand zueinander angeordnete Zylinderwände auf, die wie die Verdrängerkörper der Scheibe 2 eine Spirale von 360° umfassen. Zwischen diesen Zylinderwänden greifen die Verdrängerkörper 3a, 3b ein, deren Krümmung so bemessen ist, dass die Leisten die inneren und die äusseren Zylinderwände des Gehäuses an mehreren, beispielsweise an jeweils zwei Stellen nahezu berühren. An den freien Stirnseiten der Leisten 3a, 3b und der Stege 35, 36 sind federbelastete Dichtungen 9 in entsprechenden Nuten eingelegt. Mit ihnen werden die Arbeitsräume gegen die Seitenwände des Gehäuses resp. gegen die Verdrängerscheibe gedichtet.

Den Antrieb und die Führung des Läufers 1 besorgen die zwei beabstandeten Exzenteranordnungen 23, 24 resp. 26, 27. Die Hauptwelle 24 ist in einem Wälzlager 17 und einem Gleitlager 18 gelagert. An ihrem aus der Gehäushälfte 7b herausragendem Ende ist die Welle mit einer Keilriemenscheibe 19 für den Antrieb versehen. Auf der Welle sind Gegengewichte 20 angeordnet zum Ausgleich der beim exzentrischen Antrieb des Läufers entstehenden Massenkräfte. Die Führungswelle 27 ist innerhalb der Gehäusehälfte 7b in einem Gleitlager 28 eingelegt.

Um in den Totpunktlagen eine eindeutige Führung des Läufers zu erzielen, sind die beiden Exzenteranordnungen winkelgenau synchronisiert. Dies geschieht über einen Zahnriemenantrieb 16. Anlässlich des Betriebes sorgt der Doppelexzenterantrieb dafür, dass alle Punkte der Läuferscheibe und damit auch alle Punkte der beiden Leisten 3a, 3b eine kreisförmige Verschiebebewegung ausführen. Infolge der mehrfachen abwechselnden Annäherungen der Leisten 3a, 3b an die inneren und äusseren Zylinderwände der zugeordneten Förderkammern ergeben sich auf beiden Seiten der Leisten sichelförmige, das Arbeitsmedium einschliessende Arbeitsräume, die während des Antriebs der Läuferscheibe durch die Förderkammern in Richtung auf den Auslass verschoben werden. Hierbei verringern sich die Volumina dieser Arbeitsräume und der Druck des Arbeitsmittels wird entsprechend erhöht.

Gemäss der Erfindung ist das Führungslager 25 des Exzenterbolzens 26 als Gleitlager ausgebildet. Das Schmieröl wird diesem Lager aus einer im Exzenterbolzen angebrachten Längsbohrung 53 zugeführt. Wie in Fig. 2 erkennbar, reicht diese Längsbohrung bis in die Führungswelle 27 hinein. Das Schmieröl gelangt in die Längsbohrung über eine in der Führungswelle angeordnete umlaufende Kerbe 55. Diese Kerbe wird aus einem Ringraum 59 angespeist, welcher einseitig mit einem Wellendichtring 57 abgeschlossen ist. Das Öl wird dem Ringraum aus dem Gleitlager 28 der Führungswelle durch ein Axiallager 56 hindurch zugeführt. Die aus dem Hauptschmiersystem entnommene Ölführung zum Gleitlager 28 ist nicht dargestellt.

Aus Fig. 3 ist ersichtlich, dass das Führungslager 25 an seinen beiden axialen Enden mit Ölräumen 50, 51 versehen ist, welche nach aussen dicht abgeschlossen sind. Hierzu wird der antriebsseitige Ölraum 51 durch einen gegen den Exzenterbolzen 26 wirkenden Wellendichtring 54 begrenzt. Der gegenüberliegende Ölraum 50, in welchen die Längsbohrung 53 mündet, ist durch die Wandung des Führungsauges 5 verschlossen.

Die beiden Ölräume 50, 51 sind über einen Kanal 52 miteinander verbunden. Hierzu ist dieser Kanal als Vertiefung im Führungslager 25 ausgebildet. In seiner ganzen axialen Länge ist der Kanal gegen den Exzenterbolzen 26 hin offen, wodurch das Lager 25 gleichmässig angespeist wird.

Ein derartig konfigurierter Führungseingriff ist auch dann voll funktionsfähig, wenn beispielsweise der Druck ausserhalb des Wellendichtringes 54 deutlich niedriger ist als im Ölraum 51. Dieser Fall kann eintreten, wenn der als Lader für einen Verbrennungsmotor eingesetzten Verdrängermaschine eine Drosselklappe vorgeschaltet wird. Im gedrosselten Zustand wird die Dichtlippe des Wellendichtringes 54 an den Exzenterbolzen 26 angedrückt. Das im Ölraum 51 vorhandene Öl schmiert die Dichtlippe einwandfrei; eventuell nach aussen entweichende geringe Ölmengen werden problemlos über die Kavitäten 53, 50 und 52 in den Raum 51 nachgeführt.

### BEZEICHNUNGSLISTE

- 1: Läufer
- 2: Scheibe
- 3a, 3b: Leiste
- 4: Nabe
- 5: Auge
- 6, 6': Durchtrittsfenster
- 7a, 7b: Gehäusehälfte
- 8: Befestigungsauge
- 9: Dichtung
- 11a, 11b: Förderraum
- 12a, 12b: Einlass
- 13: Auslass
- 16: Zahnriemenantrieb
- 17: Wälzlager für 24
- 18: Gleitlager für 24
- 19: Keilriemenscheibe
- 20: Gegengewicht an 24
- 21: bügelförmige Rippe
- 22: Wälzlager für 23
- 23: Exzenterscheibe
- 24: Hauptwelle
- 35: Steg des Förderraums
- 36: Steg des Förderraums
- 25: Führungslager für 26
- 26: Exzenterbolzen
- 27: Führungswelle
- 28: Gleitlager für 27
- 50: einseitig abgeschlossener Ölraum
- 51: einseitig abgeschlossener Ölraum
- 52: Kanal
- 53: Längsbohrung in 26
- 54: Wellendichtring
- 55: umlaufende Kerbe
- 56: Axiallager
- 57: Wellendichtring
- 59: Ringraum zwischen 57 und 56

## Patentansprüche

1. Verdrängermaschine für kompressible Medien mit wenigstens einem in einem feststehenden Gehäuse angeordneten, nach Art eines spiralförmig verlaufenden Schlitzes ausgebildeten Förderraumes (11a, 11b) und mit einem jedem Förderraum zugeordneten, ebenfalls spiralförmig ausgebildeten Verdrängerkörper (1-4), der auf einem gegenüber dem Gehäuse (7a, 7b) exzentrisch antreibbaren scheibenförmigen Läufer derart gehalten ist, dass während des Betriebes jeder seiner Punkte eine von den Umfangswänden der Verdrängerkammer begrenzte Kreisbewegung ausführt, wobei zur Führung des Läufers gegenüber dem Gehäuse eine gegenüber einer ersten Exzenteranordnung (24, 23) mit Abstand angeordnete zweite Exzenteranordnung (27, 26) vorgesehen ist, deren in dem Gehäuse gelagerte Führungswelle (27) mit der Antriebswelle (24) der ersten Exzenteranordnung über ein Getriebe (16) zwangsschlüssig verbunden ist, und wobei das Führungslager (25) des Exzenterbolzens (26) der zweiten Exzenteranordnung über eine Längsbohrung (53) in der Führungswelle (27) mit Schmieröl versorgt ist.
dadurch gekennzeichnet,
dass das Führungslager (25) des Exzenterbolzens (26) als Gleitlager ausgebildet ist, welches an seinen beiden axialen Enden mit Ölräumen (50, 51) versehen ist, die nach aussen dicht abgeschlossen sind, und dass die beiden Ölräume (50, 51) über einen Kanal (52) miteinander kommunizieren, wobei der Kanal in seiner axialen Erstreckung gegen den Exzenterbolzen (26) hin offen ist.

2. Verdrängermaschine nach Anspruch 1, dadurch gekennzeichnet, dass der Kanal (52) als Vertiefung im Exzenterbolzen (26) der Führungswelle (27) ausgebildet ist.

3. Verdrängermaschine nach Anspruch 1, dadurch gekennzeichnet, dass der Kanal (52) als Vertiefung im Führungslager (25) des Verdrängerkörpers (1-4) ausgebildet ist.

## Claims

1. Displacement machine for compressible media, with at least one conveying space (11a, 11b) which is arranged in a stationary housing and is designed in the manner of a spirally extending slot, and with a likewise spirally designed displacement body (1-4) which is assigned to each conveying space and which is held on a disk-shaped rotor, drivable eccentrically relative to the housing (7a, 7b), in such a way that, during operation, each of its points executes a circular movement limited by the circumferential walls of the displacement chamber, there being provided for guiding the rotor relative to the housing a second eccentric arrangement (27, 26) which is arranged at a distance from a first eccentric arrangement (24, 23) and of which the guide shaft (27) mounted in the housing is positively connected to the drive shaft (24) of the first eccentric arrangement via a gear (16), and the guide bearing (25) of the eccentric pin (26) of the second eccentric arrangement being supplied with lubricating oil via a longitudinal bore (53) in the guide shaft (27), characterized in that the guide bearing (25) of the eccentric pin (26) is designed as a sliding bearing which is provided at its two axial ends with oil spaces (50, 51) which are closed off sealingly relative to the outside, and in that the two oil spaces (50, 51) communicate with one another via a duct (52), the duct being open in its axial extension relative to the eccentric pin (26).

2. Displacement machine according to Claim 1, characterized in that the duct (52) is designed as a depression in the eccentric pin (26) of the guide shaft (27).

3. Displacement machine according to Claim 1, characterized in that the duct (52) is designed as a depression in the guide bearing (25) of the displacement body (1-4).

## Revendications

1. Machine de déplacement pour des milieux compressibles avec au moins une chambre de transport (11a, 11b), formée à la manière d'une fente s'étendant en forme de spirale, disposée dans une carcasse fixe et avec un corps de déplacement (1-4) également en forme de spirale associé à chaque chambre de transport, qui est fixé sur un rotor en forme de disque pouvant être entraîné de manière excentrique par rapport à la carcasse (7a, 7b), de telle façon que pendant le fonctionnement chacun de ses points décrive un mouvement circulaire limité par les flancs de la chambre de déplacement, dans laquelle, pour le guidage du rotor par rapport à la carcasse, il est prévu, disposé à une certaine distance par rapport à un premier dispositif d'excentrique (24, 23), un deuxième dispositif d'excentrique (27, 26), dont l'arbre de guidage (27) logé dans la carcasse est raccordé de manière commandée à l'arbre d'entraînement (24) du premier dispositif d'excentrique par l'intermédiaire d'un engrenage (16), et dans laquelle le palier de guidage (25) du tourillon d'excentrique (26) du deuxième dispositif d'excentrique est alimenté en huile lubrifiante par l'intermédiaire d'un alésage longitudinal (53) dans l'arbre de guidage (27),
caractérisée en ce que
le palier de guidage (25) du tourillon d'excentrique (26) est formé en tant que palier lisse, qui est pourvu à ses deux extrémités axiales de chambres d'huile (50, 51) qui sont fermées hermétiquement vers l'extérieur, et en ce que les deux chambres d'huile (50, 51) communiquent entre elles par l'intermédiaire d'un canal (52), le canal étant ouvert sur sa longueur axiale vers le tourillon d'excentrique (26).

2. Machine de déplacement selon la revendication 1, caractérisée en ce que le canal (52) est formé en tant qu'évidement dans le tourillon d'excentrique (26) de l'arbre de guidage (27).

3. Machine de déplacement selon la revendication 1, caractérisée en ce que le canal (52) est formé en tant qu'évidement dans le palier de guidage (25) du corps de déplacement (1-4).
